# EUROPÄISCHE PATENTSCHRIFT

(11) **EP 0 667 305 B1**
(45) Veröffentlichungstag und Bekanntmachung des Hinweises auf die Patenterteilung: **01.10.1997**
(21) Anmeldenummer: 95101219.4
(22) Anmeldetag: 30.01.1995
(51) Int. Cl.: B65D 81/00, A47G 19/16

(54) **Vorrichtung zur Herstellung von Aufgussgetränken**
Method for preparing infusion drinks
Méthode pour la préparation d'une infusion

(30) Priorität: 14.02.1994 DE 4404611
(43) Veröffentlichungstag der Anmeldung: 16.08.1995
(73) Patentinhaber: Abraham's Tea House GmbH, D-30159 Hannover (DE)
(72) Erfinder: Götz, Christoph, D-30159 Hannover (DE)
(74) Vertreter: Döring, Roger, Dipl.-Ing.

(56) Entgegenhaltungen:
- DE-A- 2 217 927
- DE-A- 2 515 946
- DE-U- 9 104 897
- DE-U- 9 318 540
- FR-A- 1 600 880
- GB-A- 549 764

## Beschreibung

Die Erfindung bezieht sich auf eine Vorrichtung zur Herstellung von Aufgußgetränken, bestehend aus einem Beutel aus Filtermaterial zur Aufnahme von für das jeweilige Getränk spezifischen Partikeln, der aus in Streifenform vorliegendem Filtermaterial hergestellt ist, das unter Bildung eines Bodens und zweier von demselben ausgehender, unterschiedlich langer Seitenbereiche für die Partikel undurchlässig verschweißt ist, während der dem Boden gegenüberliegende Bereich zur Bildung einer Öffnung nicht verschweißt ist, und bei dem der längere Seitenbereich vom Boden des Beutels wegweisend einlagig über den kürzeren Seitenbereich und damit über die Öffnung hinausragt (GB-A-549 764).

Derartige Vorrichtungen werden beispielsweise zum Herstellen von Tee verwendet, auf den sich - stellvertretend für andere Einsatzmöglichkeiten - die folgenden Ausführungen beziehen. Statt des Wortes "Partikel" wird daher das Wort "Teeblätter" verwendet. Neben dem seit langer Zeit bekannten Tee-Ei sind seit Jahren auch verschlossene Beutel aus Filtermaterial bei der Herstellung von Tee im Einsatz, die eine vorgegebene Menge von Teeblättern enthalten. Es sind auch Filtertüten bekannt, in die nach Aufspannen auf einen Halter Teeblätter eingefüllt werden können.

Aus der EP-B-0 020 598 ist eine Vorrichtung bekannt, die lediglich aus einem eine Öffnung aufweisenden Beutel aus Filtermaterial besteht. Der Beutel ist in zwei Abschnitte unterteilt, nämlich in einen Trichter und einen Aufnahmeteil. Die Öffnung dieses Beutels ist am stirnseitigen Ende des Trichters angebracht, das dem Aufnahmeteil abgewandt ist. Zwischen beiden Abschnitten dieses bekannten Beutels befindet sich ein Durchlaß, dessen lichte Weite wesentlich kleiner als die lichte Weite des Aufnahmeteils ist. Das Einfüllen von Teeblättern in diesen Beutel ist schwierig. Die Öffnung des zunächst flachen Beutels ist relativ schlecht auf die zum Einfüllen der Teeblätter erforderliche Größe zu bringen. Ein weiteres Hindernis für die Teeblätter bis hin zum Aufnahmeteil ist der enge Durchlaß, durch den die Teeblätter nicht einfach hindurchtreten können.

Die eingangs erwähnte GB-A-549 764 beschreibt einen Aufgußbeutel aus Filtermaterial, bei welchem der eine Seitenbereich etwas länger als der andere ist. Der dadurch gebildete überstehende Rand dient als Verschluß für die Öffnung des Aufgußbeutels und zur Versiegelung desselben.

Der Erfindung liegt die Aufgabe zugrunde, die eingangs geschilderte Vorrichtung sowohl in der Herstellung als auch für die Handhabung einfacher zu gestalten.

Diese Aufgabe wird gemäß der Erfindung dadurch gelöst,
- daß der längere Seitenbereich als einlagige Lasche so weit über den kürzeren Seitenbereich und damit über die Öffnung des Beutels hinausragt, daß die Lasche beim Aufweiten der Öffnung eine in ihrer Längsrichtung gebogene Aufgabefläche zum Aufbringen der Teeblätter bildet und
- daß die Lasche als Halterung für den Beutel in einem Aufgußgefäß dient.

Diese Vorrichtung ist einfach gestaltet und einfach zu handhaben. Da die Öffnung sich direkt am Ende des hier nur als Aufnahmeteil für die Teeblätter ausgebildeten Beutels befindet, liegt sie wegen der Lasche nicht an einer Stirnseite, sondern im mittleren Bereich der Vorrichtung. Sie läßt sich daher besonders leicht aufweiten. Zum Einfüllen der Teeblätter in den Beutel wird die einlagige Lasche mit Vorteil ausgenutzt. Sie wird beim Aufweiten der Öffnung des Beutels in ihrer Längsrichtung gebogen und bildet dadurch eine Aufgabefläche. Wenn die Teeblätter auf die gebogene Aufgabefläche aufgebracht werden, wirkt dieselbe bei entsprechender Schrägstellung der Vorrichtung als Rutsche. Die Teeblätter gelangen dadurch quasi zwangsgeführt in den Beutel. Danach dient die Lasche als Halterung für den Beutel, wenn derselbe in eine Teekanne eingebracht wird. Die Lasche kann über den Rand der Teekanne gelegt und auch mittels eines Deckels in der Öffnung der Teekanne eingeklemmt werden. Die Vorrichtung ist insgesamt materialarm, da das Filtermaterial nur im Bereich des Beutels doppelt liegt. Bei der Herstellung der Vorrichtung geht kein Filtermaterial verloren, da kein Trichter ausgeformt wird.

In bevorzugter Ausführungsform gehen die beim Verschweißen der beiden Seitenbereiche gebildeten Nähte im Bereich der Öffnung V-förmig auseinander, so daß die Öffnung bei ihrem Aufweiten schräge Ränder erhält. Das Einfüllen der Teeblätter in den Beutel wird dadurch weiter vereinfacht.

Weitere vorteilhafte Ausgestaltungen der Erfindung gehen aus den Unteransprüchen hervor.

Ausführungsbeispiele der Erfindung sind in den Zeichnungen dargestellt.

Es zeigen:
Fig. 1 in schematischer Darstellung eine Teekanne mit darin angeordneter Vorrichtung nach der Erfindung.
Fig. 2 und 3 zwei unterschiedliche Ansichten der Vorrichtung in vergrößerter Darstellung.
Fig. 4 die Vorrichtung in perspektivischer Darstellung.
Fig. 5 bis 7 von Fig. 2 abweichende Ausführungsformen der Vorrichtung.

In einer Teekanne 1 ist eine Vorrichtung 2 angebracht, in der sich Teeblätter befinden. Die in den Fig. 2 bis 7 genauer dargestellte Vorrichtung 2 ragt mit ihrem einen Ende aus der Teekanne 1 heraus. Sie ist durch den Deckel 3 der Teekanne 1 in deren Öffnung eingeklemmt.

Die Vorrichtung 2 besteht aus Filtermaterial, das in Streifenform vorliegt. Sie weist zwei Seitenbereiche 4 und 5 auf, die an ihren Rändern miteinander verschweißt sind. Die durch das Verschweißen gebildeten Nähte 6 sind gestrichelt eingezeichnet. Durch das Verschweißen des Filtermaterials wird ein Beutel 7 gebildet, der einen Boden 8 und die beiden Seitenbereiche 4 und 5 hat. Er weist an der dem Boden 8 gegenüberliegenden Seite eine Öffnung 9 auf, durch welche Teeblätter in den Beutel 7 eingefüllt werden können.

Der Seitenbereich 4 ist länger als der Seitenbereich 5. Er ragt auf der dem Boden 8 abgewandten Seite über die Öffnung 9 hinaus und bildet eine einlagige Lasche 10. Mit der Lasche 10 kann die Vorrichtung 2 beispielweise in der Teekanne 1 festgeklemmt werden. Sie erleichtert aber auch das Einfüllen von Teeblättern in den Beutel 7, da sie als Rutsche verwendet werden kann. Zum Aufweiten der Öffnung 9 wird der Beutel 7 im Bereich der Öffnung 9 etwas zusammengedrückt. Die Lasche 10 wird dadurch gebogen, und zwar so, daß sie einen in Längsrichtung verlaufende Aufgabefläche bildet. Wenn Teeblätter bei schräg angeordneter Vorrichtung 2 auf die gebogene Lasche 10 aufgebracht werden, rutschen sie zwangsläufig durch die aufgeweitete Öffnung 9 in den Beutel 7.

Die Vorrichtung kann gemäß Fig. 5 insgesamt aus nur einem Streifen hergestellt werden. Dazu wird entweder der kürzere Seitenbereich 5 durch Zurückbiegen bis zur Anlage am Seitenbereich 4 gewonnen und nur in den Randbereichen mit demselben verschweißt oder umgekehrt. Der verschlossene Boden 8 ist durch das Zurückbiegen gebildet.

Erleichtert kann das Einfüllen von Teeblättern in den Beutel 7 noch dann werden, wenn die Nähte 6 im Bereich der Öffnung 9 V-förmig auseinander gehen, so wie es in Fig. 6 dargestellt ist.

Entsprechend Fig. 6 und 7 kann am Boden 8 des Beutels eine Falte ausgebildet werden. Dazu werden die Seitenbereiche 4 und 5 über eine kurze Strecke gefaltet und erst dann miteinander verschweißt. Die Höhe der Falte ist in Fig. 6 durch eine strichpunktierte Linie 11 angedeutet. Durch die Falte ergibt sich im Beutel 7 im Bereich des Bodens 8 ein vergrößertes Volumen.

## Patentansprüche

1. Vorrichtung zur Herstellung von Aufgußgetränken, bestehend aus einem Beutel (7) aus Filtermaterial zur Aufnahme von für das jeweilige Getränk spezifischen Partikeln, der aus in Streifenform vorliegendem Filtermaterial hergestellt ist, das unter Bildung eines Bodens (8) und zweier von demselben ausgehender, unterschiedlich langer Seitenbereiche (4,5) für die Partikel undurchlässig verschweißt ist, während der dem Boden (8) gegenüberliegende Bereich zur Bildung einer Öffnung (9) nicht verschweißt ist, und bei dem der längere Seitenbereich (4) vom Boden (8) des Beutels (7) wegweisend einlagig über den kürzeren Seitenbereich (5) und damit über die Öffnung (9) hinausragt, dadurch gekennzeichnet,
- daß der längere Seitenbereich (4) als einlagige Lasche (10) so weit über den kürzeren Seitenbereich (5) und damit über die Öffnung (9) des Beutels (7) hinausragt, daß die Lasche (10) beim Aufweiten der Öffnung (9) eine in ihrer Längsrichtung gebogene Aufgabefläche zum Aufbringen der Partikel bildet und
- daß die Lasche (10) als Halterung für den Beutel (7) in einem Aufgußgefäß dient.

2. Vorrichtung nach Anspruch 1, dadurch gekennzeichnet, daß die Öffnung (9) des Beutels (7) etwa im mittleren Bereich der Vorrichtung liegt.

3. Vorrichtung nach Anspruch 1 oder 2, dadurch gekennzeichnet, daß die beim Verschweißen der Seitenbereiche (4,5) gebildeten Nähte (6) im Bereich der Öffnung (9) des Beutels (7) V-förmig auseinander gehen.

4. Vorrichtung nach einem der Ansprüche 1 bis 3, dadurch gekennzeichnet, daß der Beutel (7) aus einem Teil besteht, in welchem die Seitenbereiche (4,5) durch Zurückbiegen des kürzeren Seitenbereichs (5) bis zur Anlage am längeren Seitenbereich (4) bzw. umgekehrt gebildet sind.

5. Vorrichtung nach einem der Ansprüche 1 bis 4, dadurch gekennzeichnet, daß der Boden (8) des Beutels (7) zur Bildung einer Falte doppellagig ausgeführt ist.

## Claims

1. A device for making infusion beverages, comprising a bag (7) of filter material to contain particles specific to the particular beverage, made of filter material provided in strip form, which is welded so as to form a base (8) and two side portions (4,5) of different lengths extending therefrom, and so as not to let through the particles, while the portion opposite the base (8) is left unwelded to form an aperture (9), wherein the longer side portion (4), directed away from the base (8) of the bag (7), projects in one layer beyond the shorter side portion (5) and thus beyond the aperture (9), characterised in that
- the longer side portion (4) projects as a single-layer flap (10), far enough beyond the shorter side portion (5) and thus beyond the aperture (9) of the bag (7) to enable the flap (10) to form a longudinally curved feed surface for depositing the particles when the aperture (9) is opened up, and
- that the flap (10) acts as a holding means for the bag (7) in an infusion vessel.

2. The apparatus of claim 1, characterised in that the aperture (9) of the bag (7) is approximately in the middle region of the device.

3. The apparatus of claim 1 or 2, characterised in that the seams (6) formed by welding the side portions (4,5) diverge in a V shape in the region of the aperture (9) of the bag (7).

4. The device of any of claims 1 to 3, characterised in that the bag (7) is made of one piece, in which the side portions (4,5) are formed by bending back the shorter side portion (5) into contact with the longer side portion (4) or vice versa.

5. The device of any of claims 1 to 4, characterised in that the base (8) of the bag (7) is made as a double layer to form a gusset.

## Revendications

1. Dispositif pour la préparation d'infusions, se composant d'un sachet (7) en matière filtrante qui reçoit les particules spécifiques à la boisson respective, qui est fabriqué à partir d'une matière filtrante sous forme de bandelettes qui est soudée de manière imperméable aux particules en formant un fond (8) et, partant de ce fond, deux zones latérales (4, 5) de différentes longueurs, tandis que la zone opposée au fond (8) n'est pas soudée afin de former une ouverture (9) et pour laquelle la zone latérale la plus longue (4) fait saillie en partant du fond (8) du sachet (7) en s'écartant en une passe au-delà de la zone latérale la plus courte (5) et ainsi au-delà de l'ouverture (9), caractérisé en ce que
- la zone latérale la plus longue (4), en tant que languette monocouche (10) fait saillie au-delà de la zone latérale la plus courte (5) et ainsi au-delà de l'ouverture (9) du sachet (7) de sorte que la languette (10) forme, en agrandissant l'ouverture (9), une surface de distribution courbée dans le sens de sa longueur pour l'application des particules et
- en ce que la languette (10) sert de support au sachet (7) dans un récipient d'infusion.

2. Dispositif selon la revendication 1, caractérisé en ce que l'ouverture (9) du sachet (7) se trouve approximativement dans la zone médiane du dispositif.

3. Dispositif selon la revendication 1 ou 2, caractérisé en ce que les soudures (6), formées par le soudage des zones latérales (4, 5), s'éloignent l'une de l'autre en formant un V dans la zone de l'ouverture (9) du sachet (7).

4. Dispositif selon l'une des revendications 1 à 3, caractérisé en ce que le sachet (7) se compose d'une partie dans laquelle sont mélangées les zones latérales (4, 5) par repliage de la zone latérale la plus courte (5) jusqu'à venir en application contre la zone latérale la plus longue (4) et inversement.

5. Dispositif selon l'une des revendications 1 à 4, caractérisé en ce que le fond (8) du sachet (7) est conçu en double couche pour la formation d'un pli.
